# EUROPÄISCHE PATENTSCHRIFT

(11) **EP 1 347 137 B1**
(45) Veröffentlichungstag und Bekanntmachung des Hinweises auf die Patenterteilung: **16.03.2005**
(21) Anmeldenummer: 03001917.8
(22) Anmeldetag: 30.01.2003
(51) Int. Cl.: E05D 15/52

(54) **Austellvorrichtung für Drehkippfenster oder Drehkipptüren**
Fitting assembly for turn and tilt windows and doors
Dispositiv déflecteur pour porte ou fenêtre de type oscillo-battant

(30) Priorität: 19.03.2002 DE 10212211
(43) Veröffentlichungstag der Anmeldung: 24.09.2003
(73) Patentinhaber: Aug. Winkhaus GmbH & Co. KG, D-48291 Telgte (DE)
(72) Erfinder: Schewe, Florian, 48369 Saerbeck (DE); Renz, Dieter, 49479 Ibbenbüren (DE)

(56) Entgegenhaltungen:
- DE-A- 3 333 383
- DE-A- 19 811 373
- DE-A- 19 826 051
- DE-C- 19 908 337

## Beschreibung

Die Erfindung betrifft eine Ausstellvorrichtung für Fenster und/oder Türen, mit ersten und zweiten, einem Blendrahmen beziehungsweise einem Flügelrahmen zuzuordnenden Beschlagmodulen, sowie mit einem zwischen den Beschlagmodulen angeordneten Ausstellarm, wobei der Ausstellarm am ersten und zweiten Beschlagmodul jeweils drehbar gelagert ist, sowie mit einem Drehlagers und einem Schließzapfen.

Bei Fenstern mit Quadrat- oder Rechteckform wird zur Gewährleistung einer Kippbeweglichkeit um eine horizontale Achse eine Ausstellvorrichtung in Form einer Schere am oberen Rahmenschenkel positioniert. Bei Fenstern und Türen, die einen zum unteren Rahmenschenkel nicht parallelen oberen Rahmenschenkel aufweisen, beispielsweise Rundbogenfenstern oder Galeriefenstern, wird die Ausstellvorrichtung seitlich an der Bandseite angeordnet. Durch die seitliche Positionierung der Ausstellvorrichtung sind die Hebelarmverhältnisse gegenüber einer Anordnung am oberen Rahmenschenkel aufgrund der oberhalb der Ausstellvorrichtung liegenden großen Fenstermassen deutlich ungünstiger. Daher sind die Kräfte, die auf die seitlich angeordnete Ausstellvorrichtung wirken, deutlich größer und damit die Anforderungen an die Stabilität höher.

Aus der DE 33 33 383 A1 ist eine Ausstellvorrichtung für Fenster bekannt. Dabei ist eine Flügelschere auf der Band- bzw. Anschlagseite des Flügels vorgesehen. Die Verbindung zwischen einem Scherenlager und dem Flügel wird dabei über einen Ausstellarm gewährleistet. Die DE 198 26 051 A1 zeigt ein Rundbogenfenster mit einer an der Bandseite angeordneten Ausstellvorrichtung. Dabei ist zwischen einem an einem Blendrahmen angeordneten Drehlager und einem an einem Flügelrahmen angeordneten Treibstangenbeschlag jeweils drehbar ein Ausstellarm angeordnet. Die Verriegelung der Ausstellvorrichtung erfolgt über einen Schließzapfen, der über die flügelseitige Treibstange angetrieben wird und in eine Schließzapfen-Aufnahme des Ausstellarms eingreifbar ist. Bei größeren Flügelgewichten ist es erforderlich, den flügelseitigen Treibstangenbeschlag zur Aufnahmen der Kräfte während des Kippzustandes stärker zu dimensionieren. Nachteilig dabei ist, dass dabei eine Überdimensionierung des Treibstangenbeschlages bezüglich seiner eigentlichen Grundfunktion, nämlich der Bewegung der Schließzapfen durch die Treibstange, erfolgt.

Der Erfindung liegt die Aufgabe zugrunde, eine Verriegelungsvorrichtung der eingangs genannten Art derart weiterzubilden, dass der Aufwand für Anpassungen der Dimensionierung des Treibstangenbeschlages bei größeren Flügelgewichten vermindert wird.

Zur Lösung dieser Aufgabe ist vorgesehen, dass das erste Beschlagmodul eine Stulpschiene und eine gegenüber dieser längsbeweglich gelagerte Schubstange aufweist und dem Blendrahmen zugeordnet ist und das zweite Beschlagmodul das Drehlager aufweist und dem Flügelrahmen zugeordnet ist, und dass die Schubstange den Schließzapfen zur Verriegelung des Ausstellarms in einer Schließzapfen-Aufnahme aufweist, und dass die Schubstange ein Kupplungselement zur Aufnahme eines in Schließstellung des Flügelrahmens eingekuppelten und in Kippstellung des Flügelrahmens ausgekuppelten Kupplungszapfens eines Treib stangenbeschlages des Flügelrahmens aufweist. Durch die Nutzung eines zusätzlichen Bauteils in Form des ersten Beschlagmoduls ist eine Anpassung der Ausstellvorrichtung an große aufzunehmende Kräfte möglich, ohne dass es erforderlich ist, den flügelseitigen Treibstangenbeschlag in seiner Dimensionierung verändern zu müssen. Das erste Beschlagmodul besitzt dabei, ähnlich wie der flügelseitige Treibstangenbeschlag, ebenfalls eine feststehende Stulpschiene und eine bewegliche Schubstange. Im Unterschied zur flügelseitigen Treibstange, die ja den Flügelrahmen vollständig oder in großen Teilen umschließt, besitzt die Ausstellvorrichtung aber nur eine geringe Höhe, die nur einen Bruchteil der Höhe des Fensterflügels ausmacht. Daher ist es bei größeren Flügelgewichten lediglich erforderlich, die Ausstellvorrichtung und damit relativ wenige und relativ kleine Bauteile anzupassen. Die Positionierung des zweiten Beschlagmoduls mit dem Drehlager am Flügelrahmen dient dabei als Gegenlager für den Ausstellarm, der zwischen dem ersten und dem zweiten Beschlagmodul angeordnet ist. Da der Antrieb der an der rahmenseitigen Stulpschiene angeordneten Schubstange für den Benutzer unbemerkt verlaufen soll und wie bisher über lediglich eine mit einer Hand zu bedienende Griffolive, die mit dem flügelseitigen Treibstangenbeschlag verbunden ist, erfolgt, ist zur Ansteuerung der rahmenseitigen Schubstange das Kupplungselement vorgesehen. Dieses Kupplungselement ist mit der rahmenseitigen Schubstange verbunden, wobei es einen Aufnahmekanal für einen Schließzapfen des Treibstangenbeschlages aufweist. Im geschlossenen Zustand des Fensters ist der Schließzapfen im Aufnahmekanal gelegen und führt damit zu einer Synchronisation der Bewegungen der flügelseitigen Treibstange des Treibstangenbeschlages und der rahmenseitigen Schubstange. Als weiterer Vorteil ergibt sich, dass im gekippten Zustand des Flügelrahmens, wenn also der Schließzapfen den Aufnahmekanal des Kupplungselements verlassen hat, sich die Bewegung der flügelseitigen Treibstange bei Fehlbedienung der Griffolive nicht auf die rahmenseitige Schubstange überträgt und damit die Fehlbediensicherheit des Fensters erhöht wird.

In Weiterbildung der Erfindung ist gemäß Anspruch 2 vorgesehen, dass das Kupplungselement die Stulpschiene im Bereich einer in Stulpschienen-Längsrichtung verlaufende Langlochführung durchsetzt, und auf der von der Schubstange und Stulpschiene abgewandten Seite einen quer zur Schubstangen-Längsachse ausgerichteten Aufnahmekanal zur Aufnahme des Kupplungszapfens aufweist. Durch diese quer gelegene Ausrichtung des Aufnahmekanals kann der Kupplungszapfen während der Einschwenkbewegung des Flügelrahmens in die Blendrahmenebene in den Aufnahmekanal eingeführt werden. Durch die den Aufnahmekanal seitlich begrenzenden Aufnahmekanal-Wandungen ergeben sich Anschlagflächen für den Kupplungszapfen, wenn er in Treibstangen-Längsrichtung verschoben wird.

In weiterer Ausgestaltung der Erfindung ist gemäß Anspruch 3, 4 und 5 vorgesehen, dass an der Stulpschiene ein Sperrmittel zur Bewegungssperrung der Schubstange angeordnet ist, das im wesentlichen senkrecht zur Stulpschienenebene durch eine Öffnung der Stulpschiene gegen die Federkraft eines Sperrmittel-Federelements in Richtung der Schubstange bewegbar ist, wobei das Sperrmittel in einer ausgelenkten Position des Sperrmittel-Federelements in einer Sperrstellung der Schubstange und in entgegen der Federkraft gestauchten Position des Sperrmittel-Federelements in einer Bewegungsstellung der Schubstange vorliegt, und wobei das Sperrmittel auf der von der Stulpschiene und Schubstange abgewandten Seite einen Schaltteller zum Antrieb des Sperrmittels aufweist, und dass das Sperrmittel auf der der Schubstange zugewandten Seite ein Sperrelement aufweist, das in Sperrstellung in einer Langlochführung der Schubstange in der Schubstangenebene gelegen ist und in Bewegungsstellung außerhalb der Schubstangenebene liegt, und wobei das Sperrelement Anschlagkanten aufweist, die mit Rastkerben im Bereich der Langlochlängskanten korrespondierend ausgeführt sind, und die in Sperrstellung die Beweglichkeit der Schubstange gegenüber der Stulpschiene sperren. Die Schaltung des Sperrmittels erfolgt dabei über den Schaltteller, wobei der Schaltteller wiederum mittelbar durch den Flügelrahmen betätigt wird. In geschlossener Stellung des Fensters, wenn der Flügelrahmen in der Blendrahmenebene liegt, wird der Schaltteller durch den Flügelrahmen entgegen der Federkraft des Sperrmittel-Federelements in Richtung der Schubstange gedrückt und gibt damit die Bewegung der Schubstange frei. Im geöffneten Zustand des Fenster, wenn der Flügelrahmen gegenüber dem Blendrahmen gekippt oder gedreht ist, ist der Schaltteller durch die Federkraft des Sperrmittel-Federelements von der Schubstange weggedrückt und sperrt diese in ihrer Beweglichkeit. Die Sperrung erfolgt dabei durch die Anschlagkanten des Sperrelements, die an den Rastkerben der Langlochlängskanten anliegen. Daher ist eine Verstellung des Kupplungselements durch Schwerkrafteinflüsse oder durch manuelle Fehlbedienung nicht möglich, so dass der Schießzapfen bei Schließen des Fensters auch dieselbe Position des Kupplungselements vorfindet wie während des Öffnens.

In Weiterbildung der Erfindung ist gemäß Anspruch 6, 7 und 8 vorgesehen, dass der Ausstellarm in Längsachsen-Verlängerung auf der dem zweiten Beschlagmodul zugewandten Seite einen Führungslappen aufweist, der in einen an der Stulpschiene angeordneten Justierkanal zur Höhenjustierung des Flügelrahmens einschwenkbar ist, wobei der Justierkanal durch einen Überschlag eines an der Stulpschiene angebrachten Justierelements und der Stulpschiene gebildet ist, und wobei der Abstand des Justierelements zur Stulpschiene durch Beabstandungsmittel veränderbar ist, und wobei der Justierkanal im Bereich des Überschlags eine Einführschräge zur Erleichterung der Einführung des Führungslappens in den Justierkanal aufweist, und wobei die Beabstandungsmittel als mit einem Gewinde versehene Stifte ausgeführt sind, die in der Stulpschiene drehbar fixiert und im Justierelement in einer Gewindeaufnahme aufnehmbar sind, so dass durch Drehung der Stifte der Abstand des Justierelements gegenüber der Stulpschiene über das Gewinde veränderbar ist. Die Höhenjustierung des Flügelrahmens gegenüber dem Blendrahmen erfolgt dabei auf indirektem Wege, indem der bandseitige Flügelschenkel im oberen Bereich durch den im Justierkanal vorliegenden Führungslappen in Richtung des bandseitigen Blendrahmenschenkels gezogen wird und sich dabei indirekt die gegenüberliegende untere Flügelseite anhebt.

In weiterer Ausgestaltung der Erfindung ist gemäß Anspruch 9 vorgesehen, dass der an der Schubstange angeordnete Schließzapfen die Stulpschiene im mittleren Bereich des Ausstellarms durch eine Langlochführung durchsetzt, und dass der Ausstellarm eine der Stulpschiene zugewandte Schießzapfen-Aufnahme mit einem in Ausstellarm-Längsrichtung verlaufenden Aufnahmenkanal mit Einführschrägen zur Aufnahme des Schließzapfens aufweist. Dabei erfolgt die eigentliche Schließung der Ausstellvorrichtung durch den in den Aufnahmekanal eingeschobenen Schließzapfen, indem der Ausstellarm parallel zur Stulpschiene gelegen fixiert wird.

In Weiterbildung der Erfindung ist gemäß Anspruch 10 vorgesehen, dass der Ausstellarm am ersten und zweiten Beschlagmodul jeweils über einen Gelenkstift drehbar gelagert ist, und dass das Drehlager einen Drehlagerarm aufweist, der am Drehlager um eine Drehachse drehbar gelagert ist, und dass der Ausstellarm auf der dem zweiten Beschlagmodul zugewandten Seite den Gelenkstift des Drehlagers in einer parallel zur Ausstellarm-Längsachse verlaufenden Langlochführung schwimmend lagert. Durch diese schwimmende Lagerung des Ausstellarms im Bereich des Drehlagers findet ein Längenausgleich durch die in Kippstellung vorliegenden Schrägstellung des Ausstellarms statt.

Anhand des folgenden Ausführungsbeispiels wird die Erfindung näher erläutert. Dabei zeigt:
- Fig. 1: Eine räumliche Ansicht der Ausstellvorrichtung von der Rückseite der Stulpschiene her gesehen;
- Fig. 2: eine räumliche Ansicht der Ausstellvorrichtung nach Fig. 1 von der Vorderseite der Stulpschiene her gesehen;
- Fig. 3: eine Schnittdarstellung der Ausstellvorrichtung entlang der Längsachse der Stulpschiene ähnlich Fig. 1, wobei der Ausstellarm in einer geschlossenen Position parallel zur Stulpschiene dargestellt ist;
- Fig. 4: eine Draufsicht auf ein Rundbogenfenster, in das die Ausstellvorrichtung einbaubar ist.

Fig. 1 zeigt eine räumliche Ansicht einer Ausstellvorrichtung aus der Richtung der Rückseite einer Stulpschiene. Die Ausstellvorrichtung ist gemäß Fig. 4 für ein Rundbogenfenster 10 mit einem ortsfesten Blendrahmen 16 und einem drehbaren und/oder kippbaren Flügelrahmen 18 vorgesehen. Die Ausstellvorrichtung 12 ist für den Einsatz auf der Bandseite, also auf der der Griffolive 14 gegenüberliegenden Seite ausgelegt, wobei in Fig. 4 lediglich die Position der Ausstellvorrichtung 12 unterhalb des Rundbogens 20 erkennbar ist, der genaue Aufbau ergibt sich aus den Fig. 1 - 3. Die Darstellungen der Fig. 1 und 2 entsprechen dabei der Stellung der Ausstellvorrichtung in einer gekippten Flügelstellung, wobei Fig. 3 eine geschlossene Flügelstellung zeigt.

Die Ausstellvorrichtung 12 besteht aus einem ersten Beschlagmodul 22, einem zweiten Beschlagmodul 24 sowie einem zwischen den Beschlagmodulen angeordneten Ausstellarm 26. Der Ausstellarm 26 ist an den Beschlagmodulen 22, 24 jeweils über einen Gelenkstift 28, 30 drehbar gelagert, wobei der Gelenkstift 28 mit einem dem Beschlagmodul 24 zugehörigen Drehlagerarm 32 verbunden ist. Der Gelenkstift 28 ist dabei in einer im Ausstellarm 26 gelegenen Langlochführung 34 schwimmend gelagert.

Das erste Beschlagmodul 22 besitzt eine Stulpschiene 36, die direkt mit dem Blendrahmen 16 verschraubbar ist, sowie einen gegenüber dieser längsbeweglich gelagerte Schubstange 38. Die Schubstange ist einerseits mit einem Kupplungselement 40 zum Antrieb der Schubstange und andererseits mit einem Schließzapfen 42 zum Verschließen der Ausstellvorrichtung 12 versehen. Dabei greift der Schließzapfen 42, der entlang der Schubstangen-Längsachse innerhalb einer Langlochführung 41 verschiebbar ist, zum Verschließen der Ausstellvorrichtung 12 in am Ausstellarm 26 angeordnete Schließzapfen-Aufnahmen 44 und blockiert damit die Beweglichkeit des Ausstellarms.

Das Kupplungselement 40 wird durch einen nicht dargestellten Kupplungszapfen, der Teil eines nicht dargestellten Treibstangenbeschlages des Flügelrahmens 18 ist, angetrieben, wobei er in Richtung der Schubstangen-Längsachse beweglich ist. Das Kupplungselement ist dabei in einer Langlochführung 46 geführt und besitzt einen quer hierzu verlaufenden Aufnahmekanal 48 zur Aufnahme des Kupplungszapfens. Die Stulpschiene 36 ist zur Gewährleistung einer Fehlschaltsicherheit mit einem Sperrmittel 49 zur Bewegungssperrung der Schubstange 38 ausgestattet, das aus durch ein Sperrmittel-Federelement 50 vorgespannt ist und durch einen Schaltteller 52 betätigt wird. Die eigentliche Sperrung erfolgt über ein Sperrelement 54, dessen Anschlagkanten an an den Langlochlängskanten gelegenen Rastkerben 56 verhaken, wenn sich das Sperrelement 54 in der Schubstangenebene befindet, so dass die Schubstange 36 in dieser Lage gesperrt ist.

Zur Höhenjustierung des Flügelrahmens 18 gegenüber dem Blendrahmen 16 ist am Ausstellarm ein Führungslappen 58 vorgesehen, der in einen an der Stulpschiene gelegenen Führungskanal 60 einschwenkbar ist. Der Führungskanal 60 wird dabei einerseits durch einen an einem Justierelement 62 angeordneten Überschlag 64 und der Stulpschiene 36 gebildet. Die Breite des Führungskanals 60 ist dabei durch Beabstandungsmittel 66 in Form von Schrauben durch Drehung dieser einstellbar.

## Patentansprüche

1. Ausstellvorrichtung für Fenster und/oder Türen, mit ersten und zweiten, einem Blendrahmen (16) beziehungsweise einem Flügelrahmen (18) zuzuordnenden Beschlagmodulen (22, 24), sowie mit einem zwischen den Beschlagmodulen (22, 24) angeordneten Ausstellarm (26), wobei der Ausstellarm (26) am ersten und zweiten Beschlagmodul (22, 24) jeweils drehbar gelagert ist, sowie mit einem Drehlager (39) und einem Schließzapfen (42), **dadurch gekennzeichnet, dass** das erste Beschlagmodul (22) eine Stulpschiene (36) und eine gegenüber dieser längsbeweglich gelagerte Schubstange (38) aufweist und dem Blendrahmen (16) zugeordnet ist und das zweite Beschlagmodul (24) das Drehlager (39) aufweist und dem Flügelrahmen (18) zugeordnet ist, und dass die Schubstange (38) den Schließzapfen (42) zur Verriegelung des Ausstellarms (26) in einer Schließzapfen-Aufnahme (44) aufweist, und dass die Schubstange (38) ein Kupplungselement (40) zur Aufnahme eines in Schließstellung des Flügelrahmens (18) eingekuppelten und in Kippstellung des Flügelrahmens (18) ausgekuppelten Kupplungszapfens eines Treibstangenbeschlages des Flügelrahmens (18) aufweist.

2. Ausstellvorrichtung nach Anspruch 1, **dadurch gekennzeichnet, dass** das Kupplungselement (40) die Stulpschiene (36) im Bereich einer in Stulpschienen-Längsrichtung verlaufende Langlochführung (46) durchsetzt, und auf der von der Schubstange (38) und Stulpschiene (36) abgewandten Seite einen quer zur Schubstangen-Längsachse ausgerichteten Aufnahmekanal (48) zur Aufnahme des Kupplungszapfens aufweist.

3. Ausstellvorrichtung nach Anspruch 1 oder 2, **dadurch gekennzeichnet, dass** an der Stulpschiene (36) ein Sperrmittel (49) zur Bewegungssperrung der Schubstange (38) angeordnet ist, das im wesentlichen senkrecht zur Stulpschienenebene durch eine Öffnung der Stulpschiene (36) gegen die Federkraft eines Sperrmittel-Federelements (50) bewegbar ist, wobei das Sperrmittel (49) in einer ausgelenkten Position des Sperrmittel-Federelements (50) in einer Sperrstellung der Schubstange (38) und in entgegen der Federkraft gestauchten Position des Sperrmittel-Federelements (50) in einer Bewegungsstellung der Schubstange (38) vorliegt.

4. Ausstellvorrichtung nach Anspruch 3, **dadurch gekennzeichnet, dass** das Sperrmittel (49) auf der von der Stulpschiene (36) und Schubstange (38) abgewandten Seite einen Schaltteller (52) zum Antrieb des Sperrmittels (49) aufweist, und dass das Sperrmittel (49) auf der der Schubstange (38) zugewandten Seite ein Sperrelement (54) aufweist, das in Sperrstellung in einer Langlochführung (55) der Schubstange (38) in der Schubstangenebene gelegen ist und in Bewegungsstellung außerhalb der Schubstangenebene liegt.

5. Ausstellvorrichtung nach Anspruch 4, **dadurch gekennzeichnet, dass** das Sperrelement (54) Anschlagkanten aufweist, die mit Rastkerben (56) im Bereich der Langlochlängskanten korrespondierend ausgeführt sind, und die in Sperrstellung die Beweglichkeit der Schubstange (38) gegenüber der Stulpschiene (36) sperren.

6. Ausstellvorrichtung nach einem der vorhergehenden Ansprüche, **dadurch gekennzeichnet, dass** der Ausstellarm (26) in Längsachsen-Verlängerung auf der dem zweiten Beschlagmodul (24) zugewandten Seite einen Führungslappen (58) aufweist, der in einen an der Stulpschiene (36) angeordneten Justierkanal (60) zur Höhenjustierung des Flügelrahmens (18) einschwenkbar ist.

7. Ausstellvorrichtung nach Anspruch 6, **dadurch gekennzeichnet, dass** der Justierkanal (60) durch einen Überschlag (64) eines an der Stulpschiene (36) angebrachten Justierelements (62) und der Stulpschiene (36) gebildet ist, wobei der Abstand des Justierelements (62) zur Stulpschiene (36) durch Beabstandungsmittel (66) veränderbar ist, und wobei der Justierkanal (60) im Bereich des Überschlags (64) eine Einführschräge zur Erleichterung der Einführung des Führungslappens (58) in den Justierkanal (60) aufweist.

8. Ausstellvorrichtung nach Anspruch 7, **dadurch gekennzeichnet, dass** die Beabstandungsmittel (66) als mit einem Gewinde versehene Stifte ausgeführt sind, die in der Stulpschiene (36) drehbar fixiert und im Justierelement (62) in einer Gewindeaufnahme aufnehmbar sind, so dass durch Drehung der Stifte der Abstand des Justierelements (62) gegenüber der Stulpschiene (36) über das Gewinde veränderbar ist.

9. Ausstellvorrichtung nach einem der vorhergehenden Ansprüche, **dadurch gekennzeichnet, dass** der an der Schubstange (38) angeordnete Schließzapfen (42) die Stulpschiene (36) im mittleren Bereich des Ausstellarms (26) durch eine Langlochführung (41) durchsetzt, und dass der Ausstellarm (26) eine der Stulpschiene (36) zugewandte Schießzapfen-Aufnahme (44) mit einem in Ausstellarm-Längsrichtung verlaufenden Aufnahmenkanal mit Einführschrägen zur Aufnahme des Schließzapfens (42) aufweist.

10. Ausstellvorrichtung nach einem der vorhergehenden Ansprüche, **dadurch gekennzeichnet, dass** der Ausstellarm (26) am ersten und zweiten Beschlagmodul (22, 24) jeweils über einen Gelenkstift (28, 30)drehbar gelagert ist, und dass das Drehlager einen Drehlagerarm (32) aufweist, der am Drehlager um eine Drehachse drehbar gelagert ist, und dass der Ausstellarm (26) auf der dem zweiten Beschlagmodul (24) zugewandten Seite den Gelenkstift (28) des Drehlagers in einer parallel zur Ausstellarm-Längsachse verlaufenden Langlochführung (34) schwimmend lagert.

## Claims

1. Hook-out device for windows and/or doors, having first and second fitting modules (22, 24) to be assigned to a window/door frame (16) and to a casement/leaf (18), respectively, and having a hook-out arm (26) arranged between the fitting modules (22, 24), the hook-out arm (26) being mounted rotatably in each case on the first and second fitting module (22, 24), and having a rotary bearing (39) and a locking pin (42), **characterized in that** the first fitting module (22) has a fore-end rail (36) and a push bar (38), which is mounted in a longitudinally movable manner in relation to the latter, and is assigned to the window/door frame (16), and **in that** the second fitting module (24) has the rotary bearing (39) and is assigned to the casement/leaf (18), and **in that** the push bar (38) has the locking pin (42) for locking the hook-out arm (26) in a locking-pin receptacle (44), and **in that** the push bar (38) has a coupling element (40) for receiving a coupling pin of a driving-rod fitting of the casement/leaf (18), which coupling pin is engaged in the closed position of the casement/leaf (18) and is disengaged in the tilting position of the casement/leaf (18).

2. Hook-out device according to Claim 1, **characterized in that** the coupling element (40). passes through the fore-end rail (36) in the region of a slotted guide (46) running in the longitudinal direction of the fore-end rail, and, on the side facing away from the push bar (38) and fore-end rail (36), has a receiving channel (48) which is oriented transversely with respect to the longitudinal axis of the push bar and is intended for receiving the coupling pin.

3. Hook-out device according to Claim 1 or 2, **characterized in that** a blocking means (49) for blocking the movement of the push bar (38) is arranged on the fore-end rail (36) and can be moved essentially perpendicularly to the plane of the fore-end rail through an opening of the fore-end rail (36) counter to the spring force of a blocking-means spring element (50), the blocking means (49), in a deflected position of the blocking-means spring element (50), being in a blocking position of the push bar (38) and, in a position of the spring-means spring element (50) that is compressed counter to the spring force, being in a movement position of the push bar (38).

4. Hook-out device according to Claim 3, **characterized in that** the blocking means (49) has, on the side facing away from the fore-end rail (36) and push bar (38), an indexing plate (52) for driving the blocking means (49), and **in that** the blocking means (49) has, on the side facing the push bar (38), a blocking element (54) which, in the blocking position in a slotted guide (55) of the push bar (38), is placed in the plane of the push bar and, in a movement position, lies outside the plane of the push bar.

5. Hook-out device according to Claim 4; **characterized in that** the blocking element (54) has stop edges which are of corresponding design to latching notches (56) in the region of the longitudinal edges of the slot, and which, in the blocking position, block the movability of the push bar (38) in relation to the fore-end rail (36) .

6. Hook-out device according to one of the preceding claims, **characterized in that** the hook-out arm (26) has, as an extension of the longitudinal axis on the side facing the second fitting module (24), a guide lug (58) which can be pivoted into an adjusting channel (60), arranged on the fore-end rail (36), for adjusting the height of the casement/leaf (18).

7. Hook-out device according to Claim 6, **characterized in that** the adjusting channel (60) is formed by an overturning (64) of an adjusting element (62), which is fitted on the fore-end rail (36), and of the fore-end rail (36), it being possible for the distance of the adjusting element (62) from the fore-end rail (36) to be changed by spacing means (66), and the adjusting channel (60) having, in the region of the overturning (64), an introductory slope to facilitate the introduction of the guide lug (58) into the adjusting channel (60).

8. Hook-out device according to Claim 7, **characterized in that** the spacing means (66) are designed as pins which are provided with a thread, are fixed rotatably in the fore-end rail (36) and can be received in the adjusting element (62) in a threaded receptacle, with the result that, by rotation of the pins, the distance of the adjusting element (62) in relation to the fore-end rail (36) can be changed via the thread.

9. Hook-out device according to one of the preceding claims, **characterized in that** the locking pin (42) arranged on the push bar (38) passes through the fore-end rail (36) through a slotted guide (41) in the central region of the hook-out arm (26), and **in that** the hook-out arm (26) has a locking-pin receptacle (44) which faces the fore-end.rail (36) and has a receiving channel, running in the longitudinal direction of the hook-out arm, with introductory slopes for receiving the locking pin (42).

10. Hook-out device according to one of the preceding claims, **characterized in that** the hook-out arm (26) is mounted rotatably on the first and second fitting module (22, 24) in each case via a pivot pin (28, 30), and **in that** the rotary bearing has a rotary-bearing arm (32) which is mounted on the rotary bearing in a manner such that it can rotate about an axis of rotation, and **in that** the hook-out arm (26), on the side facing the second fitting module (24), mounts the pivot pin (28) of the rotary bearing in a floating manner in a slotted guide (34) running parallel to the longitudinal axis of the hook-out arm.

## Revendications

1. Dispositif déflecteur pour fenêtres et/ou portes, comportant des premiers et seconds modules de ferrure (22, 24) affectés à un dormant (16) ou à un châssis (18) de battant ainsi qu'un bras déflecteur (26) disposé entre les modules de ferrure (22, 24), le bras déflecteur (26) étant logé de manière rotative sur le premier et second module de ferrure (22, 24), ainsi que d'un palier de rotation (39) et d'un tenon de fermeture (42), **caractérisé en ce que** le premier module de ferrure (22) présente une têtière (36) et une tige de crémone (38) logée de manière décalable longitudinalement par rapport à celle-ci, et est affecté au dormant (16) et **en ce que** le second module de ferrure (24) présente un palier de rotation (39) et est affecté au châssis du battant (18) et **en ce que** la tige de crémone (38) comporte le tenon de fermeture (42) afin de verrouiller le bras déflecteur (26) dans un logement (44) pour tenon de fermeture et **en ce que** la tige de crémone (38) présente un élément de couplage (40) destiné à loger un tenon de couplage d'une ferrure à crémone du châssis (18) de battant, lequel tenon sera couplé lorsque le châssis (18) du battant est en position, fermée, et découplé lorsque le châssis (18) du battant est en position oscillante.

2. Dispositif déflecteur selon la revendication 1 **caractérisé en ce que** l'élément de couplage (40) traverse la têtière (36) au niveau d'un guidage (46) à trou oblong s'étendant dans le sens longitudinal de la têtière, et présente du côté opposé à celui de la tige de crémone (38) et de la têtière (36) un canal (48) orienté perpendiculairement à l'axe longitudinal de la tige de crémone, pour y loger le tenon de couplage.

3. Dispositif déflecteur selon la revendication 1 ou 2 **caractérisé en ce qu'**un moyen de blocage (49) est disposé sur la têtière (36) afin de bloquer les mouvements de la tige de crémone (38), lequel est actionnable de manière sensiblement perpendiculaire au plan de la têtière par une ouverture de la têtière (36) contre la force de ressort d'un élément de blocage (50) à ressort, le moyen de blocage (49) assurant, dans une position sortie de l'élément de blocage (50) à ressort, une position de blocage de la tige de crémone (38) et assurant, dans une position refoulée de l'élément de blocage (50) à ressort contre la force de ressort, une position de déplacement de la tige de crémone (38).

4. Dispositif déflecteur selon la revendication 3 **caractérisé en ce que** le moyen de blocage (49) présente du côté opposé à la têtière (36) et à la tige de crémone (38) un plateau tournant (52) pour entraîner le moyen de verrouillage (49) et **en ce que** le moyen de blocage (49) présente du côté orienté vers la tige de crémone (38) un élément de blocage ( 54) qui, en position de blocage, est situé dans le guidage (55) à trou oblong de la tige de crémone (38) sur le plan de la tige de crémone et, en position de déplacement, est situé en dehors du plan de la tige de crémone.

5. Dispositif déflecteur selon la revendication 4 **caractérisé en ce que** l'élément de blocage (54) présente des arêtes de butée qui sont réalisées pour correspondre à des encoches d'enclenchement (56) au niveau des arêtes longitudinales des trous oblongs et qui, en position de blocage, empêchent la mobilité de la tige de crémone (38) par rapport à la têtière (36).

6. Dispositif déflecteur selon l'une des revendications précédentes **caractérisé en ce que** le bras déflecteur (26) présente dans le prolongement de l'axe longitudinal, du côté orienté vers le second module de ferrure (24), une oreille (58) qui peut pivoter dans un canal d'ajustage (60) disposé sur la têtière (36) afin d'ajuster la hauteur du châssis du battant (18).

7. Dispositif déflecteur selon la revendication 6 **caractérisé en ce que** le canal d'ajustage (60) est formé par un recouvrement ( 64) d' un élément d'ajustage (62) fixé sur la têtière (36) et de la têtière (36), l'intervalle de l'élément d'ajustage (62) par rapport à la têtière (36) étant modifiable grâce à des moyens d'écartement (66) et le canal d'ajustage (60) présentant au niveau du recouvrement (64) un biseau d'introduction destiné à faciliter l'engagement de l'oreille ( 58) dans le canal d'ajustage (60).

8. Dispositif déflecteur selon la revendication 7 **caractérisé en ce que** les moyens d'écartement (66) sont réalisés sous la forme de tiges munies d'un filetage, qui sont fixées de manière rotative dans la têtière (36) et qui peuvent être logées dans l'élément d'ajustage (62), dans un logement fileté, de sorte qu'une rotation des tiges permet de modifier, grâce au filetage, l'intervalle de l'élément d'ajustage (62) par rapport à la têtière (36).

9. Dispositif déflecteur selon l'une des revendications précédentes **caractérisé en ce que** le tenon de fermeture (42) disposé sur la tige de crémone (38) traverse la têtière (36) dans la zone centrale du bras déflecteur (26) par un guidage (41) à trou oblong et **en ce que** le bras déflecteur (26) présente un logement (44) pour tenon de fermeture orienté vers la têtière (36) comportant un canal s'étendant dans le sens longitudinal du bras déflecteur et muni de biseaux d'introduction afin de loger le tenon de fermeture (42).

10. Dispositif déflecteur selon l'une des revendications précédentes **caractérisé en ce que** le bras déflecteur (26) est logé de manière rotative sur le premier et sur le second module de ferrure (22, 24) au moyen d'une tige d'articulation (28, 30) et **en ce que** le palier rotatif présente un bras (32) de palier rotatif qui est logé de manière rotative autour d'un axe de rotation sur le palier rotatif, et **en ce que** le bras déflecteur ( 26) maintient de manière flottante la tige d'articulation (28) du palier rotatif, du côté orienté vers le second module de ferrure (24), dans un guidage (34) à trou oblong s'étendant parallèlement à l'axe longitudinal du bras déflecteur.
